# FASCICULE DE BREVET EUROPEEN

(11) **EP 4 574 336 B1**
(45) Date de publication et mention de la délivrance du brevet: **08.07.2026**
(21) Numéro de dépôt: 24220209.1
(22) Date de dépôt: 16.12.2024
(51) Int. Cl.: B25B 23/10, B25B 13/06

(54) **DOUILLE COMPRENANT UN MOYEN DE MAINTIEN D'UN ELEMENT D' ASSEMBLAGE BOULONNÉ**
NUSS MIT EINEM MITTEL ZUM HALTEN EINES VERSCHRAUBTEN VERBINDUNGSELEMENTS
SOCKET COMPRISING MEANS FOR HOLDING A BOLTED JOINT ELEMENT

(30) Priorité: 21.12.2023 FR 2314792
(43) Date de publication de la demande: 25.06.2025
(73) Titulaire: SNCF Voyageurs, 93200 Saint Denis (FR)
(72) Inventeur: RICHARD, Marc, 91300 Massy (FR)
(74) Mandataire: Bringer IP

(56) Documents cités:
- GB-A- 217 581
- US-A- 2 611 289
- US-A- 4 869 136

## Description

### Domaine technique de l'invention

La présente invention concerne le domaine de la visserie et des assemblages boulonnés. L'invention concerne plus particulièrement une douille comprenant un moyen de maintien mécanique d'un élément d'assemblage boulonné, tel qu'un écrou, dans ladite douille.

### Arrière-plan technologique

Dans les chaînes de montage d'assemblage boulonnés, les opérateurs sont amenés à manipuler de nombreux éléments de visseries et/ou de boulonneries. Ces éléments constituent la base des fixations mécaniques connues, et malgré l'automatisation et la robotisation des chaînes d'assemblage, ce travail nécessite toutefois des interventions manuelles de la part des opérateurs.

Les assemblages concernés par ces interventions manuelles sont ainsi fortement couplés à l'agilité et à la dextérité de l'opérateur. Parmi les outils classiquement employés, on retrouve notamment les clés à douilles, dont les douilles interchangeables comprennent des alésages conformés à diverses formes d'éléments d'assemblage boulonnés tels que les écrous, les rondelles, etc.

Il convient alors de disposer ces éléments dans la douille et de présenter la douille en face de la pièce à assembler avant d'effectuer le serrage.

Cependant, le risque de faire tomber un écrou et/ou sa rondelle peut être accru en fonction de la position d'approche de l'utilisateur. Il peut ainsi en résulter un surplus du temps d'exécution et une incertitude dans la réalisation des assemblages.

Les dispositifs de maintien classiquement utilisés comprennent par exemple des aimants, dont l'attraction est fortement dépendante du positionnement de l'opérateur et de la matière de l'élément d'assemblage boulonné dans l'outil lui-même.

Le document US2611289 décrit une douille de maintien mécanique qui nécessite de faire tourner manuellement un anneau pour obtenir le blocage ou le déblocage d'un écrou.

Le document GB217581 décrit une douille avec une bague d'ouverture configurée pour coulisser manuellement et non spontanément en fonction d'une pression exercée sur cette dernière, ce qui oblige l'utilisateur à utiliser deux mains pour installer la douille. Ce document ne mentionne par une bague d'ouverture avec un débord faisant saillie au-dessus de l'ouverture de la douille de maintien en position de blocage.

En outre, la douille décrite dans le document US4869136 nécessite l'emploi d'un équipement complexe avec une goupille de verrouillage pour le positionnement de la douille et la fixation/libération d'un élément d'assemblage boulonné.

L'invention propose donc une solution pour pallier ces inconvénients.

### Objectifs de l'invention

L'invention vise à fournir, dans au moins un mode de réalisation, une douille comprenant un dispositif de maintien mécanique d'un élément d'assemblage boulonné.

L'invention vise également à fournir, dans au moins un mode de réalisation, une douille, qui soit, de manière générale, de conception et de fabrication simples et d'utilisation aisée.

L'invention vise aussi à fournir, dans au moins un mode de réalisation, une douille permettant de réduire le temps de pose d'éléments d'assemblage boulonnés.

L'invention vise aussi à fournir, dans au moins un mode de réalisation, une douille permettant l'assemblage d'une pièce à assembler indépendamment du positionnement de l'opérateur.

L'invention vise aussi à fournir, dans au moins un mode de réalisation, une douille comprenant un moyen activable, autorisant l'insertion ou l'extraction d'un élément d'assemblage boulonné dans le corps de la ladite douille.

L'invention vise également à fournir une douille comprenant un moyen permettant le blocage/déblocage spontané du maintien mécanique d'un élément d'assemblage boulonné en fonction de la pression exercée sur ledit moyen pour pouvoir utiliser la douille d'une seule main.

### Exposé de l'invention

Pour ce faire, l'invention concerne une douille de maintien d'un élément d'assemblage boulonné, ladite douille comprenant un corps sensiblement tubulaire s'étendant selon une direction longitudinale, ledit corps présentant une ouverture supérieure et un fond inférieur, ledit corps présentant en outre une surface externe et au moins un alésage interne s'étendant longitudinalement dans ledit corps et débouchant dans ladite ouverture supérieure, ledit alésage étant configuré pour recevoir au moins un élément d'assemblage boulonné lui étant conformé, ladite douille étant caractérisée en ce qu'elle comprend en outre un moyen de maintien mécanique dudit élément d'assemblage dans l'alésage interne du corps de ladite douille, ledit moyen de maintien mécanique comprenant au moins deux griffes élastiques de maintien et s'étendant longitudinalement sur la surface externe dudit corps tubulaire, lesdites griffes comprenant une portion sensiblement transversale, dite portion de butée, et étant mobiles entre une première position, dite position de déblocage, dans laquelle ledit élément d'assemblage boulonné peut être logé ou extrait dudit alésage interne par ladite ouverture et par écartement de ladite portion de butée, et une deuxième position, dite position de blocage, dans laquelle ladite portion de butée s'étend au-dessus dudit alésage de manière à bloquer le déplacement spontané dudit élément d'assemblage hors dudit alésage.

On entend, au sens de l'invention, que le déplacement spontané de l'élément d'assemblage hors de l'alésage se fait pour l'ouverture supérieure du corps de ladite douille.

Par élément d'assemblage boulonné, on entend les vis, les écrous et les rondelles utilisées par un opérateur pour l'assemblage d'une pièce à assembler. Selon l'invention, la douille peut maintenir un ou plusieurs de ces éléments d'assemblage boulonné.

Selon une variante préférée de l'invention, la douille peut comprendre un ou plusieurs alésages internes dans lesquels peuvent être agencés un ou plusieurs éléments d'assemblage boulonné, chacun des éléments d'assemblage étant conformé à au moins un alésage interne de ladite douille.

Selon l'invention, les griffes de maintien élastiques sont configurées pour pouvoir passer de la position de blocage à la position de déblocage et inversement. Ces griffes sont agencées longitudinalement le long de la surface externe du corps tubulaire de la douille. Lesdites griffes bénéficient d'une propriété d'élasticité qui permet un écartement réversible après l'application d'une force susceptible de provoquer ledit écartement.

Les griffes de maintien selon l'invention comprennent une portion de butée s'étendant de manière sensiblement transversale ou perpendiculaire par rapport à la direction du corps de la douille. En outre, la portion de butée des griffes de maintien est configurée pour bloquer le déplacement spontané d'un élément d'assemblage boulonné hors de l'alésage du corps de la douille. Il est entendu au sens de l'invention que ladite portion de butée s'étend sensiblement perpendiculairement au-dessus d'un alésage interne et qu'elle présente une longueur suffisante et adaptée pour maintenir un élément d'assemblage boulonné dans la douille. L'invention peut en outre prévoir toute autre configuration de cette portion permettant le blocage d'un élément d'assemblage boulonné.

L'invention peut comprendre une ou plusieurs griffes de maintien, préférentiellement deux griffes de maintien agencées en vis-à-vis de part et d'autre de l'axe longitudinal de la douille.

La portion de butée des griffes de maintien s'étend transversalement au-dessus d'un alésage du corps de la douille. Dans un mode de réalisation, il s'agit d'une portion sensiblement perpendiculaire à la direction du corps de douille. Lorsque l'opérateur manipule la douille, après avoir agencé les éléments d'assemblage conformés dans l'alésage prévu à cet effet, il peut ainsi présenter celle-ci sur une pièce à assembler de telle sorte que le déplacement spontané d'un élément d'assemblage lors de l'inclinaison éventuelle de la douille soit bloqué par ladite portion de butée.

Ainsi et selon l'invention, la douille permet à l'opérateur de maintenir un élément d'assemblage dans le corps de ladite douille, afin de pouvoir présenter lesdits éléments d'assemblage sur une pièce à assembler, indépendamment de la position de ladite douille et/ou de l'opérateur. L'invention permet ainsi un gain de temps dans les postes d'assemblages nécessitant une intervention manuelle.

Selon l'invention, la douille comprend en outre une bague d'ouverture périphérique montée mobile en coulissement longitudinal le long du corps de ladite douille, ladite bague présentant en outre au moins une portion enserrée par lesdites griffes de maintien et configurée pour déplacer ledit moyen de maintien mécanique de ladite position de blocage à ladite position de déblocage par coulissement longitudinal le long dudit corps. En position de blocage, la bague d'ouverture présente un débord, dont l'abaissement par coulissement s'effectue par une pression longitudinale exercée sur ladite bague d'ouverture pour mener à la position de déblocage. L'abaissement dudit débord au niveau de l'ouverture dudit corps de douille résulte ainsi d'une pression longitudinale exercée sur ladite bague d'ouverture vers le fond du corps de ladite douille.

Ainsi et selon cette variante, la douille bénéficie d'un moyen de contrôle du blocage ou du déblocage des éléments d'assemblage boulonné dans ladite douille.

La bague d'ouverture constitue ainsi un moyen de contrôle du blocage ou du déblocage en liaison mécanique avec les griffes de maintien de l'invention. Ladite bague est un organe préhensile que l'opérateur peut manipuler et faire coulisser longitudinalement le long du corps de la douille. En outre, ladite bague permet d'écarter la portion de butée des griffes de maintien afin de permettre le déblocage des griffes de maintien de ladite douille. Ainsi l'insertion et l'extraction d'un élément de boulonnage sont facilitées.

Un opérateur peut ainsi maintenir la douille de maintien d'une seule main en position et libérer un écrou maintenu par ladite douille en exerçant une pression sur la douille. Cet opérateur dispose donc de son autre main pour y visser un élément à visser par exemple.

Les griffes de maintien présentent une portion supérieure jouxtant l'ouverture supérieure du corps de la douille. Ladite portion supérieure présente une forme configurée pour enserrer au moins une partie de la bague d'ouverture. Ladite portion supérieure comprend également la portion de butée desdites griffes.

Selon cette variante, la force appliquée par la bague d'ouverture sur le corps de la douille est moins grande que celle appliquée par les griffes de maintien. Par conséquent, lorsque l'opérateur cesse d'exercer une pression sur la bague, cette dernière retourne naturellement à sa position initiale correspondant à la position de blocage de la portion de butée des griffes de maintien.

Avantageusement et selon l'invention, le coulissement longitudinal de ladite bague d'ouverture résulte d'une pression longitudinale exercée sur ladite bague vers ledit fond dudit corps.

Ainsi et selon l'invention, les griffes de maintien peuvent être bloquées ou débloquées par une simple pression de la part de l'opérateur.

Avantageusement et selon l'invention, le corps tubulaire comprend au moins deux alésages internes coaxiaux présentant des diamètres différents, avec un premier alésage présentant un diamètre D1, et un second alésage présentant un diamètre D2, ledit diamètre D1 étant supérieur audit diamètre D2, ledit premier alésage surplombant ledit second alésage, la portion de butée des griffes de maintien s'étendant au-dessus dudit premier alésage.

Ainsi et selon l'invention, lorsque la douille comprend deux éléments d'assemblages différents, la douille permet d'empêcher le déplacement spontané vers l'ouverture supérieure d'un élément d'assemblage présentant le plus grand diamètre sans bloquer le mouvement desdits éléments à l'intérieur des alésages de ladite douille. En outre, l'élément d'assemblage de diamètre inférieur est retenu à l'intérieur de la douille par l'élément d'assemblage boulonné de plus grand diamètre, ce dernier étant agencé au-dessus de l'alésage de diamètre inférieur.

Selon un mode de réalisation de l'invention, la surface externe du corps tubulaire comprend au moins un épaulement sur lequel viennent prendre appui les griffes de maintien.

La fonction desdits épaulements est de minimiser l'encombrement de la douille pour permettre une utilisation dans des environnements étroits ou encombrés.

Selon un mode de réalisation de l'invention, le fond inférieur du corps tubulaire de ladite douille présente en outre une ouverture ou un alésage longitudinalement opposé à l'ouverture supérieure et permettant une connexion avec tout moyen de manipulation connu de l'homme du métier.

L'invention concerne également un ensemble comprenant un élément d'assemblage boulonné et une douille comprenant l'une ou l'ensemble des caractéristiques mentionnées ci-dessus, selon lequel l'élément d'assemblage boulonné comprend un écrou conformé à un premier alésage interne du corps tubulaire de ladite douille et une rondelle d'écrou conformée à un deuxième alésage interne agencé de manière coaxiale audit premier alésage interne.

En outre, l'ensemble décrit peut comprendre une pluralité de rondelles conformées à au moins un deuxième alésage ou plus si nécessaire.

Il est entendu que l'invention puisse être adaptée et conçue pour toutes les formes de tête de vis et/ou d'écrous ainsi que pour toutes les configurations de vis ainsi que toutes les formes de rondelles connues de l'homme du métier ainsi qu'à toutes les combinaisons d'éléments ci-dessus citées.

### Liste des figures

D'autres buts, caractéristiques et avantages de l'invention apparaîtront à la lecture de la description suivante donnée à titre uniquement non limitatif et qui se réfère aux figures annexées dans lesquelles :
- [Fig. 1] représente une vue schématique de la douille selon un mode de réalisation de l'invention.
- [Fig. 2] représente une coupe transversale d'une douille dont la configuration permet l'insertion ou l'extraction d'éléments d'assemblage boulonné.
- [Fig. 3] représente une configuration de la douille selon laquelle les moyens de maintien bloquent le déplacement spontané d'éléments d'assemblage boulonné dans ladite douille.
- [Fig. 4] représente schématiquement le serrage d'une pièce à assembler avec une douille selon un mode de réalisation de l'invention.

### Description détaillée d'un mode de réalisation de l'invention

La douille 1 comprend un corps de douille 10 s'étendant selon une direction longitudinale. Le corps 10 est de forme sensiblement tubulaire et présente une ouverture 10A ainsi qu'un fond inférieur 10B présentant un alésage ou toute autre forme permettant la connexion avec tout moyen de manipulation connu de l'homme du métier. Le corps 10 comprend en outre un alésage interne 12 s'étend longitudinalement et configuré pour recevoir un écrou conformé 22. L'alésage interne 12 est en outre surmonté par un décolletage assimilable à un deuxième alésage 13. L'alésage 13 correspond à un alésage interne agencé au-dessus de l'alésage interne 12, ledit alésage 13 supérieure débouche sur l'ouverture supérieure 10A de la douille 1. En outre, l'extrémité supérieure de l'alésage 13 correspond sensiblement à l'ouverture 10A du corps 10 de la douille 1. L'alésage 13 est de forme circulaire et présente un diamètre supérieur au diamètre de l'alésage 12, ce dernier surplombe ledit alésage 12. L'alésage 13 est configuré pour recevoir une ou plusieurs rondelles 21 lui étant conformées. L'élément d'assemblage boulonné 20 comprend ainsi, dans ce mode de réalisation, un écrou 22 conformé à l'alésage 12 et une rondelle d'écrou 21 conformée à l'alésage 13.

La douille 1 comprend en outre une bague d'ouverture 40 périphérique agencée le long de l'ouverture circulaire 10A. La bague 40 est montée mobile en coulissement longitudinal de sorte à pouvoir coulisser le long du corps 10 en direction du fond inférieur 10B du corps 10.

La douille 1 comprend en outre un moyen de maintien mécanique de l'écrou 22 et de la rondelle 21 dans un alésage du corps 10 de ladite douille 11. Le moyen de maintien mécanique comprend deux griffes élastiques 30 diamétralement opposées et qui s'étendent longitudinalement sur une portion de la surface externe dudit corps tubulaire 10. Chacune des griffes 30 comprend respectivement une portion supérieure 30A agencée au niveau de l'ouverture 10A du corps 10, et une portion inférieure 30B en appui sur un épaulement 14 du corps 10 de la douille 1. Dans le mode de réalisation décrit, les griffes 30 comprennent une portion 31, dite portion de butée, qui s'étend perpendiculairement au-dessus de l'alésage 13. Les griffes 30 sont mobiles et configurées pour s'écarter afin de permettre l'insertion ou l'extraction d'un élément 20 dans le corps 10 de la douille 1. Les griffes élastiques 30 sont ainsi mobiles entre une première position, dite position de déblocage, dans laquelle la rondelle 21 peut être logée ou extraite de l'alésage 13 par écartement des griffes 30 par rapport à la surface externe du corps tubulaire 10, et une deuxième position, dite position de blocage, dans laquelle la portion de butée 31 desdites griffes 30 s'étend au-dessus dudit alésage 13 de manière à bloquer le déplacement spontané de la rondelle 21 à l'extérieur de la douille 1 de manière à empêcher la sortie fortuite de la rondelle 21 lors de la manipulation de la douille 1 par un opérateur.

En outre et selon le mode de réalisation décrit, les griffes 30 sont en contact avec au moins une portion de la bague d'ouverture 40. En effet, ladite bague 40 est enserrée au niveau d'une courbe 32 de la portion supérieure 30A des griffes 30. Lorsque les griffes 30 sont en position de blocage, la bague d'ouverture 40 présente en débord longitudinal faisant saillie au-dessus de l'ouverture 10A du corps 10. Ce débord n'est cependant pas présent au niveau des portions enserrées par les courbes 32 des griffes 30.

Selon un mode de réalisation avantageux, pour approvisionner la douille 1 avec l'écrou 22 et la rondelle 21 dans les alésages 12 et 13 respectifs, l'opérateur exerce une pression sur la bague d'ouverture 40 en faisant glisser et coulisser celle-ci le long du corps 10 vers le fond inférieur 10B du corps de douille 1. La pression appliquée permet le coulissement de la bague et l'écartement des griffes 30. L'écartement des griffes 30 se traduit par un éloignement de la portion supérieure 30A de la surface externe du corps tubulaire 10. L'écartement permet ainsi d'éloigner la portion de butée 31 des griffes 30 de l'axe longitudinal de la douille 1. De cette manière, la portion de butée 31 ne fait plus obstacle à l'insertion de l'écrou 22 et de la rondelle 21 au sein du corps 10 de la douille 1.

L'opérateur peut ainsi approvisionner de manière aisée la douille 1 avec un élément d'assemblage boulonné conformé à un alésage présent dans le corps 10 de ladite douille 1.

Avantageusement, en relâchant la pression exercée sur la bague 40, celle-ci remonte en coulissant longitudinalement vers l'ouverture 10A du corps 10 grâce à la force élastique des griffes 30 qui reviennent alors en position de blocage. La position de blocage correspond à la position dans laquelle les griffes 30 s'étendent longitudinalement sur la surface externe du corps de douille, dans une direction sensiblement parallèle à celui-ci et dans laquelle la portion supérieure 30A est rapprochée de l'axe longitudinal de la douille 1 de manière à ce que la portion 31 des griffes 30 s'étende transversalement au-dessus de l'alésage 13. La portion de butée 31 des griffes permet donc de maintenir la rondelle 21 à l'intérieur de la douille 1. Le diamètre de l'alésage 13 étant supérieur au périmètre de l'alésage 12 et ledit alésage 13 étant situé au-dessus de l'alésage 12, la rondelle 21 permet avantageusement d'empêcher le déplacement spontané de l'écrou 22 lorsque les griffes 30 sont en position de blocage. En outre, le retour des griffes 30 en position de blocage est facilité par la prise d'appui de la portion inférieure 30B desdites griffes sur un épaulement 14 formé sur la surface externe du corps 10 de la douille 1.

La [Fig. 1] représente un mode de réalisation de l'invention où la douille 1 est dépourvue d'élément d'assemblage 20. Les deux griffes de maintien 30 sont diamétralement opposées par rapport à l'axe longitudinal de la douille 1. Sur cette figure, les griffes 30 sont en position de blocage. La portion de butée 31 s'étend de manière sensiblement perpendiculaire au corps 10 au-dessus de l'ouverture 10A dudit corps 10. La bague d'ouverture 40 présente un débord faisant saillie au-dessus de ladite ouverture 10A, ce débord présente une partie plate au niveau de la portion supérieure 30A des griffes élastiques 30 qui s'étendent sur la surface externe du corps 10 de la douille.

La [Fig. 2] représente en détail le mécanisme de la douille 1 selon un mode de réalisation de l'invention pour l'approvisionnement de la douille avec un élément d'assemblage boulonné 20 ou lors de l'extraction desdits éléments 20 hors de ladite douille. Sur cette figure, les griffes élastiques de maintien 30 sont en position de déblocage et deux éléments d'assemblage boulonnés 20 doivent être agencés puis maintenus dans la douille 1 par un opérateur.

Dans le mode de réalisation représenté, la douille est configurée pour être approvisionnée par deux éléments d'assemblage 20 comprenant un écrou 22 hexagonal et une rondelle 21 conique. L'écrou 22 est conformé à l'alésage interne 12 et la rondelle 21 est conformée à l'alésage 13.

La bague 40 comprend une portion inférieure 41 située au niveau des courbes 32 permettant d'écarter la portion supérieure 30A des griffes 30 lors du coulissement de ladite bague 30 menant à la position de déblocage desdites griffes 30. En effet, l'application d'une pression sur la bague 40 va permettre de faire coulisser ladite bague 40 de manière à abaisser le débord de cette dernière au niveau de l'ouverture 10A du corps de la douille 1. La portion inférieure 41 de la bague 40 va donc écarter chacune des griffes 30 de la surface externe du corps de la douille pour ainsi éloigner la portion de butée 31 desdites griffes 30 de l'alésage 13.

L'opérateur peut ainsi positionner dans un premier temps l'écrou 22 dans l'alésage 12, puis dans un deuxième temps la rondelle 21 dans l'alésage 13.

Un troisième alésage 11 est également prévu afin de laisser passer une vis ou une tige filetée pour l'assemblage d'une pièce à assembler. L'alésage 11 est conformé à la longueur de dépassement de l'écrou, de la vis ou de la tige filetée.

La [Fig. 3] représente le même mode de réalisation de la douille 1 de la [Fig. 2], les griffes 30 étant cette fois-ci dans une position de blocage.

Dans cette figure, l'écrou 22 et la rondelle 21 ont été placés dans les alésages respectifs 12 et 13. Après l'approvisionnement de la douille, le relâchement de la bague 40 et plus particulièrement l'arrêt de la pression exercée sur ladite bague 40 permet le retour des griffes 30 en position de blocage. La position de blocage correspond à la position dans laquelle la bague d'ouverture présente un débord au-dessus de l'ouverture 10A du corps 10 de la douille 1. La portion de butée 31 s'étend alors sensiblement perpendiculairement à la direction longitudinale de la douille au-dessus de l'alésage 13 et de la rondelle 21 et permet le maintien de l'écrou 22 et de ladite rondelle 21 dans ladite douille.

La [Fig. 4] représente un ensemble comprenant une douille 1 selon un mode de réalisation de l'invention et deux éléments d'assemblages boulonnés 20 comprenant une rondelle 21 et un écrou 22. Ledit ensemble ayant servi pour le serrage d'une pièce 50 à assembler.

Lors du serrage, la pièce 50 sur laquelle l'assemblage est réalisé exerce une pression longitudinale sur la bague d'ouverture 40, écartant de ce fait les griffes de maintien 30. L'opérateur présente ainsi la douille 1 au niveau de la pièce 50 à assembler sans risquer de perdre l'écrou 22 ou la rondelle 21.

Le serrage des éléments d'assemblage boulonnés 20 autour de la vis 60 est facilité et permet à l'opérateur de ne pas bloquer la douille sur l'assemblage.

Le retrait de la douille 1 permet le retour des griffes de maintien 30 dans une position de blocage.

## Revendications

1. Douille (1) de maintien d'un élément d'assemblage boulonné (20), ladite douille comprenant un corps (10) sensiblement tubulaire s'étendant selon une direction longitudinale, ledit corps présentant une ouverture supérieure (10A) et un fond inférieur (10B), ledit corps (10) présentant en outre une surface externe et au moins un alésage interne s'étendant longitudinalement dans ledit corps (10) et débouchant dans ladite ouverture supérieure (10A), ledit alésage étant configuré pour recevoir au moins un élément d'assemblage boulonné (20) lui étant conformé, ladite douille (1) comprenant en outre:
- un moyen de maintien mécanique dudit élément d'assemblage dans l'alésage interne du corps (10) de ladite douille, ledit moyen de maintien mécanique comprenant au moins deux griffes élastiques (30) de maintien et s'étendant longitudinalement sur la surface externe dudit corps tubulaire, lesdites griffes (30) comprenant une portion sensiblement transversale, dite portion de butée (31), et étant mobiles entre une première position, dite position de déblocage, dans laquelle ledit élément d'assemblage boulonné (20) peut être logé ou extrait dudit alésage interne par ladite ouverture et par écartement de ladite portion de butée (31), et une deuxième position, dite position de blocage, dans laquelle ladite portion de butée (31) s'étend au-dessus dudit alésage de manière à bloquer le déplacement spontané dudit élément d'assemblage hors dudit alésage
- une bague (40) d'ouverture périphérique montée mobile en coulissement longitudinal le long du corps (10) de ladite douille (1), ladite bague (40) présentant en outre au moins une portion enserrée par lesdites griffes de maintien (30), ladite bague (40) étant configurée pour déplacer ledit moyen de maintien mécanique de ladite position de blocage à ladite position de déblocage par coulissement longitudinal le long dudit corps (10), ladite douille étant **caractérisée en ce que** ladite bague présente, dans ladite position de blocage, un débord faisant saillie au-dessus de ladite ouverture supérieure (10A) dudit corps (10) et ladite position de déblocage correspondant alors à l'abaissement dudit débord au niveau de l'ouverture (10A) dudit corps de douille résultant d'une pression longitudinale exercée sur ladite bague (40) vers ledit fond (10B) dudit corps.

2. Douille selon la revendication 1, **caractérisée en ce que** le corps (10) tubulaire comprend au moins deux alésages internes coaxiaux présentant des diamètres différents, avec un premier alésage présentant un diamètre D1, et un second alésage présentant un diamètre D2, ledit diamètre D1 étant supérieur audit diamètre D2, ledit premier alésage surplombant ledit second alésage, la portion de butée (31) des griffes de maintien s'étendant au-dessus dudit premier alésage.

3. Douille selon l'une des revendications précédentes, **caractérisée en ce que** la surface externe du corps tubulaire (10) comprend au moins un épaulement (14) sur lequel viennent prendre appui les griffes de maintien (30).

4. Ensemble comprenant un élément d'assemblage boulonné (20) et une douille (1) selon l'une des revendications 1 à 3 **caractérisé en ce que** l'élément d'assemblage boulonné (20) comprend un écrou (22) conformé à un premier alésage interne du corps tubulaire de ladite douille et une rondelle (21) d'écrou conformée à un deuxième alésage interne agencé de manière coaxiale audit premier alésage interne.

## Patentansprüche

1. Hülse (1) zur Halterung eines Schraubverbindungselements (20), worin die Hülse einen im Wesentlichen rohrförmigen Körper (10) umfasst, der sich in Längsrichtung erstreckt, worin der Körper eine obere Öffnung (10A) und einen unteren Boden (10B) aufweist, worin der Körper (10) ferner eine Außenfläche und mindestens eine Innenbohrung aufweist, die sich in Längsrichtung durch den Körper (10) erstreckt und in die obere Öffnung (10A) mündet, worin die Bohrung angepasst ist, mindestens ein daran angepasstes Schraubverbindungselement (20) aufzunehmen, worin die Hülse (1) ferner umfasst:
eine Vorrichtung zur mechanischen Halterung des genannten Verbindungselements in der Innenbohrung des Körpers (10) der genannten Hülse, worin die genannte mechanische Halterung mindestens zwei elastische Halteklammern (30) umfasst, die sich in Längsrichtung über die Außenfläche des genannten rohrförmigen Körpers erstrecken, worin die Klammern (30) einen im Wesentlichen quer verlaufenden Abschnitt, den sogenannten Anschlagabschnitt (31), aufweisen und zwischen einer ersten Position, der sogenannten Entriegelungsposition, in der das Schraubverbindungselement (20) durch die Öffnung und durch Spreizen des Anschlagabschnitts (31) in die Innenbohrung eingesetzt oder aus dieser herausgezogen werden kann, und einer zweiten Position, der sogenannten Verriegelungsposition, in der sich der Anschlagabschnitt (31) über die Bohrung erstreckt, um eine spontane Bewegung des Verbindungselements aus der Bohrung heraus zu verhindern;
einen Umfangsöffnungsring (40), der in Längsrichtung entlang des Körpers (10) der genannten Hülse (1) verschiebbar gelagert ist, worin der genannte Ring (40) ferner mindestens einen Abschnitt aufweist, der von den genannten Halteklammern (30) umschlossen wird, worin der Ring (40) ausgebildet ist, die mechanische Halterung durch Längsverschiebung entlang des Körpers (10) aus der Verriegelungsposition in die Entriegelungsposition zu bewegen, worin die Hülse **dadurch gekennzeichnet ist, dass** der Ring in der Verriegelungsposition einen Überstand aufweist, der über die obere Öffnung (10A) des Körpers (10) vorsteht und die Entriegelungsposition dem Absenken des Vorsprungs auf das Niveau der Öffnung (10A) des Hülsenkörpers entspricht, was durch einen Längsdruck auf den Ring (40) in Richtung des Bodens (10B) des Körpers bewirkt wird.

2. Hülse nach Anspruch 1, **dadurch gekennzeichnet, dass** der rohrförmige Körper (10) mindestens zwei koaxiale Innenbohrungen mit unterschiedlichen Durchmessern aufweist, worin eine erste Bohrung einen Durchmesser D1 und eine zweite Bohrung einen Durchmesser D2 aufweist, worin der Durchmesser D1 größer ist als der Durchmesser D2 und die erste Bohrung die zweite Bohrung überragt, worin sich der Anschlagabschnitt (31) der Halteklammern über die erste Bohrung erstreckt.

3. Hülse nach einem der vorstehenden Ansprüche, **dadurch gekennzeichnet, dass** die Außenfläche des rohrförmigen Körpers (10) mindestens eine Schulter (14) aufweist, auf der die Halteklammern (30) aufliegen.

4. Baugruppe, umfassend ein Schraubverbindungselement (20) und eine Hülse (1) gemäß einem der Ansprüche 1 bis 3, **dadurch gekennzeichnet, dass** das Schraubverbindungselement (20) eine Mutter (22) aufweist, die an eine erste Innenbohrung des rohrförmigen Körpers der Hülse angepasst ist, sowie eine Unterlegscheibe (21) für die Mutter, die an eine zweite Innenbohrung angepasst ist, die koaxial zu der ersten Innenbohrung angeordnet ist.

## Claims

1. Sleeve (1) for retaining a bolted assembly element (20), said sleeve comprising a substantially tubular body (10) extending along a longitudinal direction, said body having an upper opening (10A) and a lower base (10B), said body (10) further having an outer surface and at least one internal bore extending longitudinally in said body (10) and opening into said upper opening (10A), said bore being configured to receive at least one bolted assembly element (20) shaped to fit therein, said sleeve (1) further comprising :
- a mechanical retaining means for said assembly element in the internal bore of the body (10) of said sleeve, said mechanical retaining means comprising at least two elastic retaining claws (30) extending longitudinally on the outer surface of said tubular body, said claws (30) comprising a substantially transverse portion, referred to as abutment portion (31), and being movable between a first position, referred to as release position, in which said bolted assembly element (20) can be received in or extracted from said internal bore through said opening and by spreading apart of said abutment portion (31), and a second position, referred to as locking position, in which said abutment portion (31) extends above said bore so as to block the spontaneous displacement of said assembly element out of said bore
- a peripheral opening ring (40) mounted so as to be movable in longitudinal sliding along the body (10) of said sleeve (1), said ring (40) further having at least one portion gripped by said retaining claws (30), said ring (40) being configured to move said mechanical retaining means from said locking position to said release position by longitudinal sliding along said body (10), said sleeve being **characterized in that** said ring has, in said locking position, an overhang protruding above said upper opening (10A) of said body (10) and said release position then corresponding to the lowering of said overhang to the level of the opening (10A) of said sleeve body resulting from a longitudinal pressure exerted on said ring (40) towards said base (10B) of said body.

2. Sleeve according to claim 1, **characterized in that** the tubular body (10) comprises at least two coaxial internal bores having different diameters, with a first bore having a diameter D1, and a second bore having a diameter D2, said diameter D1 being greater than said diameter D2, said first bore overlying said second bore, the abutment portion (31) of the retaining claws extending above said first bore.

3. Sleeve according to any one of the preceding claims, **characterized in that** the outer surface of the tubular body (10) comprises at least one shoulder (14) against which the retaining claws (30) bear.

4. Assembly comprising a bolted assembly element (20) and a sleeve (1) according to any one of claims 1 to 3 **characterized in that** the bolted assembly element (20) comprises a nut (22) shaped to fit a first internal bore of the tubular body of said sleeve and a nut washer (21) shaped to fit a second internal bore arranged coaxially with said first internal bore.
